# EUROPÄISCHE PATENTSCHRIFT

(11) **EP 1 119 704 B1**
(45) Veröffentlichungstag und Bekanntmachung des Hinweises auf die Patenterteilung: **18.12.2002**
(21) Anmeldenummer: 99936424.3
(22) Anmeldetag: 08.06.1999
(51) Int. Cl.: F02M 63/02

(54) **PUMPENANORDNUNG ZUR KRAFTSTOFFHOCHDRUCKERZEUGUNG**
PUMP ARRANGEMENT FOR PROVIDING FUEL AT HIGH PRESSURE
ENSEMBLE POMPE POUR LA PRODUCTION D'UNE HAUTE PRESSION DE CARBURANT

(30) Priorität: 07.10.1998 DE 19846157
(43) Veröffentlichungstag der Anmeldung: 01.08.2001
(73) Patentinhaber: ROBERT BOSCH GMBH, 70442 Stuttgart (DE)
(72) Erfinder: GEYER, Gerhard, D-70186 Stuttgart (DE)
(86) Internationale Anmeldenummer: DE9901664
(87) Internationale Veröffentlichungsnummer: WO00020753

(56) Entgegenhaltungen:
- DE-A- 19 549 108
- DE-A- 19 630 938
- US-A- 5 701 873

## Beschreibung

### Stand der Technik

Die Erfindung geht aus von einer Pumpenanordnung nach der Gattung des Patentanspruchs 1.

Es ist schon eine solche Pumpenanordnung bekannt (DE 195 49 108 A1), bei welcher das Stromregelventil in seiner den Förderstrom zur Hochdruckpumpe absperrenden Stellung den von der Niederdruckpumpe herangeführten Kraftstoff zum Kraftstoffbehälter absteuert. Ein in Schieberbauart ausgebildetes Stromregelventil hat bauartbedingt einen mehr oder weniger großen Leckstrom. Im Betriebszustand "Nullförderung" der Hochdruckpumpe soll jedoch das Ansaugen des Leckstroms durch eines oder mehrere der Pumpenelemente der Hochdruckpumpe vermieden werden. Dies erfordert das Einstellen der Saugventile der Hochdruckpumpe auf einen relativ hohen Öffnungsdruck mit der nachteiligen Folge, daß im Betriebszustand "Teilfüllung" Öffnungsdruckund Durchflußtoleranzen eine ungleichmäßige Füllung der Pumpenelemente und damit eine ungleichförmige Förderung der Hochdruckpumpe bewirken. Unterschiedliches Verschleißverhalten der Saugventile über die Lebensdauer der Pumpe kann zu einer weiteren Verschlechterung der Gleichförderung führen.

### Vorteile der Erfindung

Die erfindungsgemäße Pumpenanordnung mit den Merkmalen des Patentanspruchs 1 hat demgegenüber den Vorteil, daß die Hochdruckpumpe im Betriebszustand "Null-Förderung" keinen Kraftstoff fördert, weil das Differenzdruckventil vom Leckstrom des Stromregelventils nicht überwunden wird. Demzufolge können die Saugventile der Hochdruckpumpe auf einen sehr niedrigen Öffnungsdruck eingestellt werden, was wiederum die gleichmäßige Füllung der Pumpenelemente mit Kraftstoff im Betriebszustand "Teilfüllung" sicherstellt. Öffnungsdrucktoleranzen und -änderungen über die Lebensdauer derart eingestellter Saugventile haben nur einen geringen Einfluß auf die Gleichförderung der Pumpenelemente.

Eine vorteilhafte Weiterbildung der erfindungsgemäßen Pumpenanordnung ist im Anspruch 2 angegeben.

### Zeichnung

Ein Ausführungsbeispiel der Erfindung ist in der Zeichnung anhand eines Hydraulikschaltplans für eine Pumpenanordnung zur Kraftstoffhochdruckerzeugung schematisch vereinfacht dargestellt und in der nachfolgenden Beschreibung näher erläutert.

### Beschreibung des Ausführungsbeispiels

Die dargestellte Pumpenanordnung zur Kraftstoffhochdruckerzeugung ist für ein in Brennkraftmaschinen eingesetztes Kraftstoffeinspritzsystem, insbesondere Common-Rail-Einspritzsystem, bestimmt. Die Pumpenanordnung weist eine Niederdruckpumpe 1 auf, welche saugseitig an einen beispielsweise Dieselkraftstoff enthaltenden Kraftstoffbehälter 2 angeschlossen ist. Von der Niederdruckpumpe 1 geht druckseitig eine Förderleitung 3 aus, in welcher stromabwärts aufeinanderfolgend ein Stromregelventil 4 und ein Differenzdruckventil 5 angeordnet sind. Zwischen dem Stromregelventil 4 und dem Differenzdruckventil 5 geht von der Förderleitung 3 eine zum Kraftstoffbehälter 2 führende Rücklaufleitung 6 aus. In der Rücklaufleitung 6 ist eine Drossel 7 angeordnet.

Zu der Pumpenanordnung gehört außerdem eine Hochdruckpumpe 10 mit drei Pumpenelementen 11. Diese weisen jeweils einen Pumpenkolben 12 und ein an einen Verdrängerraum 13 des Pumpenelements 11 angeschlossenes Saugventil 14 und Druckventil 15 auf. Die an einem Hubring 16 durch Federkraft abgestützten Pumpenkolben 12 sind von einer Exzenterwelle 17 antreibbar, welche ebenso wie die Niederdruckpumpe 1 mit der nicht dargestellten Brennkraftmaschine gekoppelt ist. Die Förderleitung 3 ist nach einer abströmseitig auf das Differenzdruckventil 5 folgenden Verzweigung an die Saugventile 14 der Pumpenelemente 11 angeschlossen. Von den Druckventilen 15 der Pumpenelemente 11 gehen Leitungszweige einer Kraftstoffhochdruckleitung 18 aus, welche zu einem nicht dargestellten Kraftstoffhochdruckspeicher des Kraftstoffeinspritzsystems führt. Die Niederdruckpumpe 1 und die Hochdruckpumpe 10 der Pumpenanordnung sind jeweils durch nicht dargestellte Druckbegrenzungsventile vor Überlastung geschützt.

Der von der Niederdruckpumpe 1 aus dem Kraftstoffbehälter 2 angesaugte Kraftstoff wird von dem als Proportionalmagnetventil ausgebildeten Stromregelventil 4 mengenmäßig bemessen und durch das geöffnete Differenzdruckventil 5 an die Hochdruckpumpe 10 abgegeben. Diese hebt den Druck des geförderten Kraftstoffes auf ein relativ hohes Druckniveau an und gibt diesen durch die Kraftstoffhochdruckleitung 18 in den Kraftstoffspeicher ab, an den Kraftstoffinjektoren der Brennkraftmaschine angeschlossen sind. Ein geringer Teil des Förderstroms der Niederdruckpumpe 1 gelangt nach dem Stromregelventil 4 durch die gedrosselte Rücklaufleitung 6 zurück in den Kraftstoffbehälter 2. Die vom Kraftstoffbedarf der Brennkraftmaschine abhängige Förderung der Hochdruckpumpe 10 wird als mit dem Stromregelventil 4 eingestellte Mengenregelung durch Saugdrosselung bezeichnet.

Von der Bauart her sind die Niederdruckpumpe 1 und die Hochdruckpumpe 10 Konstantpumpen.

Die Saugventile 14 der Pumpenelemente 11 der Hochdruckpumpe 10 sind, wie schematisch vereinfacht dargestellt, als unbelastetes Rückschlagventil ausgebildet. Abweichend von der Darstellung können die Saugventile 14 auch als federbelastete Rückschlagventile ausgebildet sein. Erfindungswesentlich ist jedoch, daß die Saugventile 14 auf einen sehr niedrigen Öffnungsdruck eingestellt sind. Demgegenüber hat das Differenzdruckventil 5 in der Förderleitung 3 einen Öffnungsdruck, der größer ist als derjenige der Saugventile 14. Das stromaufwärts des Differenzdruckventils 5 in der Förderleitung 3 angeordnete Stromregelventil 4 ist in Schieberbauart ausgeführt und hat demzufolge in seiner Schließstellung einen Kraftstoff-Leckstrom, welcher nach dem Stromregelventil in die gedrosselte Rücklaufleitung 6 abgeleitet wird, ohne das Differenzdruckventil in seine Durchlaßstellung zu schalten.

In der Sperrstellung des Stromregelventils 4 wird daher mittels des Differenzdruckventils 5 sichergestellt, daß die Pumpenelemente 11 keinen Kraftstoff ansaugen können und die Hochdruckpumpe 10 im Betriebszustand "Null-Förderung" arbeitet. Für einen Betriebszustand "Teil-Förderung" wird mittels des Stromregelventils 4 ein Kraftstoff-Förderstrom eingestellt, dessen Druck das Differenzdruckventil 5 umschaltet, so daß die Pumpenelemente 11 Kraftstoff ansaugen und in die Kraftstoffhochdruckleitung 18 abgeben können. Dabei ist durch den niedrigen Öffnungsdruck der Saugventile 14 eine gleichmäßige Füllung der Pumpenelemente 11 erzielt. Mit der Gleichförderung der Pumpenelemente 11 werden Druckschwankungen im Kraftstoffhochdruckbehälter weitgehend vermieden.

## Patentansprüche

1. Pumpenanordnung zur Kraftstoffhochdruckerzeugung für ein in Brennkraftmaschinen eingesetztes Kraftstoffeinspritzsystem, insbesondere Common-Rail-Einspritzsystem,
mit einer Kraftstoff aus einem Kraftstoffbehälter (2) ansaugenden Niederdruckpumpe (1), mit
einer Hochdruckpumpe (10) mit mehreren Pumpenelementen (11), mit
einer von der Niederdruckpumpe (1) zu der Hochdruckpumpe (10) führenden Förderleitung (3), an welche ein Saugventil (14) des jeweiligen Pumpenelements (11) angeschlossen ist, mit
einem Stromregelventil (4) in Schieberbauart in der Förderleitung (3),
sowie mit einer ausgangsseitig des Stromregelventils (4) angeschlossenen Rücklaufleitung (6),
**dadurch gekennzeichnet,**
**daß** die Rücklaufleitung (6) zwischen dem Stromregelventil (4) und der Hochdruckpumpe (10) an die Förderleitung (3) angeschlossen ist und
**daß** in der Förderleitung (3) zwischen dem Anschluß der Rücklaufleitung (6) und den Saugventilen (14) der Hochdruckpumpe (10) ein Differenzdruckventil (5) angeordnet ist, dessen Öffnungsdruck größer ist als derjenige der Saugventile (14).

2. Pumpenanordnung nach Anspruch 1, **dadurch gekennzeichnet, daß** das Saugventil (14) der Pumpenelemente (11) ein unbelastetes oder ein federbelastetes Rückschlagventil ist.

## Claims

1. Pump arrangement for producing fuel at high pressure for a fuel injection system used in internal combustion engines, in particular a common-rail injection system, having a low-pressure pump (1) which sucks up fuel from a fuel tank (2), having a high-pressure pump (10) with a plurality of pump elements (11), having a feed line (3) which leads from the low-pressure pump (1) to the high-pressure pump (10) and to which a suction valve (14) of the respective pump element (11) is connected, having a flow-regulating valve (4) of slide-type construction in the feed line (3), and having a return line (6) which is connected on the output side of the flow-regulating valve (4), **characterized in that** the return line (6) is connected between the flow-regulating valve (4) and the high-pressure pump (10) to the feed line (3), and **in that** a differential pressure valve (5) is arranged in the feed line (3) between the connection of the return line (6) and the suction valves (14) of the high-pressure pump (10), the opening pressure of which differential pressure valve is greater than that of the suction valves (14).

2. Pump arrangement according to Claim 1, **characterized in that** the suction valve (14) of the pump elements (11) is an unloaded or spring-loaded nonreturn valve.

## Revendications

1. Ensemble pompe pour générer du carburant à haute pression destiné à un système d'injection de carburant équipant un moteur à combustion interne, notamment un système d'injection à rampe commune, comprenant
- une pompe basse pression (1) aspirant le carburant d'un réservoir de carburant (2),
- une pompe haute pression (10) avec plusieurs éléments de pompe (11),
- une conduite d'alimentation (3) reliant la pompe basse pression (1) à la pompe haute pression (10), cette conduite étant reliée à une soupape d'aspiration (14) de l'élément de pompe respectif,
- une soupape de régulation de débit (4) du type coulissant installée dans la conduite d'alimentation (3),
- ainsi qu'une conduite de retour (6) reliée au côté de sortie de la soupape de régulation de débit (4),
**caractérisé en ce que**
la conduite de retour (6), entre la soupape de régulation de débit (4) et la pompe haute pression (10) est reliée à la conduite d'alimentation (3), et
entre le branchement de la conduite de retour (6) et les soupapes d'aspiration (14) de la pompe à haute pression (10), dans la conduite d'alimentation (3), on a une soupape de différence de pression dont la pression d'ouverture est supérieure à celle de la soupape d'aspiration (14).

2. Ensemble pompe selon la revendication 1,
**caractérisé en ce que**
la soupape d'aspiration (14) des éléments de pompe (11) est un clapet anti-retour non chargé ou équipé d'un ressort.
